# EUROPÄISCHE PATENTSCHRIFT

(11) **EP 0 670 411 B1**
(45) Veröffentlichungstag und Bekanntmachung des Hinweises auf die Patenterteilung: **08.12.1999**
(21) Anmeldenummer: 95100414.2
(22) Anmeldetag: 13.01.1995
(51) Int. Cl.: E06B 9/17

(54) **Ziegel-Rolladenkasten**
Shutter box brick
Carter de volet en terre cuite

(30) Priorität: 04.03.1994 DE 4407174
(43) Veröffentlichungstag der Anmeldung: 06.09.1995
(73) Patentinhaber: Beck, Bernd, D-35794 Mengerskirchen (DE); Beck, Michael, D-35794 Mengerskirchen (DE); Beck, Volker, D-65589 Hadamar (DE)
(72) Erfinder: Beck, Bernd, D-35794 Mengerskirchen (DE); Beck, Michael, D-35794 Mengerskirchen (DE); Beck, Volker, D-65589 Hadamar (DE)
(74) Vertreter: Weber, Dieter, Dr.

(56) Entgegenhaltungen:
- AT-B- 354 712
- DE-A- 2 500 575
- DE-A- 3 543 828
- DE-B- 2 658 621
- DE-C- 586 788
- DE-C- 592 747
- DE-C- 689 238

## Beschreibung

Die vorliegende Erfindung bezieht sich auf einen Rolladenkasten mit einem im wesentlichen U-förmigen Querschnitt und bestehend aus Ziegelmaterial, wobei der Rolladenkasten aus einem durchgehend einstückigen Hohlziegel hergestellt ist und seine das U-Profil bildenden Schenkel und der sie verbindende Quersteg Hohlkammern aufweisen. Ebenso betrifft die vorliegende Erfindung auch ein Verfahren zur Herstellung eines Rolladenkastens aus Ziegelmaterial, wobei das formbare Ziegeltonmaterial in der gewünschten Querschnittform des Rolladenkastens extrudiert wird. Eine entsprechende Vorrichtung und ein entsprechendes Verfahren sind bekannt aus der DE 35 43 828 A1.

Auch aus der DE-A-41 42 049 sowie der EP-B-239 053 sind bereits Vorrichtungen und Verfahren zur Herstellung von Rolladenkästen aus Ziegelmaterial bekannt. Im Falle der beiden letztgenannten Dokumente werden zur Herstellung entsprechender Rolladenkästen stirnseitig mit Bindemittel bestrichene Formsteine aneinandergesetzt und z.B. mit mehreren in Längsrichtung durchlaufenden Armierungen und einem Bindemittel zu einem biegesteifen Rolladenkasten verbunden.

Die auf diese Art hergestellten Rolladenkästen sind relativ aufwendig und teuer. Außerdem weisen die bekannten Rolladenkästen aus Ziegelmaterial oftmals nur schlechte Wärmedämmeigenschaften auf. Um die stirnseitige Verklebung hinreichend haltbar zu machen, muß die Verklebungsfläche entsprechend groß werden, was wiederum entsprechend große Wandstärken erfordert und allenfalls kleine Hohlraumquerschnitte in den Ziegeln ermöglicht. Dies ist jedoch mit Blick auf eine hierdurch höhere Wärmeleitfähigkeit und damit schlechtere Wärmedämmung nachteilig. Andererseits haben Rolladenkästen aus Ziegelmaterial grundsätzlich die positive Eigenschaft, daß sie bezüglich ihrer Oberfläche und auch bezüglich ihres Wärmeausdehnungskoeffizienten mit dem Ziegelmaterial, aus welchem Häuserwände üblicherweise bestehen, weitgehend übereinstimmen, daß heißt, sie bilden mit den Häuserwänden homogene Putzträger, was sich auf die Haltbarkeit und Haftfähigkeit einer Putzschicht und bezüglich der Vermeidung von Putzrissen positiv auswirkt.

Gemäß der DE 35 43 828 A1 ist bereits vorgesehen, einen Rolladenkasten durchgehend durch Extrusion herzustellen, so daß auf das Verkleben einzelner Formsteine verzichtet werden kann. Hierdurch werden auch die durch das Bindemittel zwischen den miteinander zu verklebenden Formsteinen sich bildenden Wärmebrücken vermieden, so daß insoweit auch die Wärmedämmung entsprechender Rolladenkästen verbessert wird. Über die Länge der so herstellbaren Rolladenkästen wird allerdings in der DE 35 43 828 A1 nichts ausgesagt.

Gegenüber diesem Stand der Technik liegt der vorliegenden Erfindung die Aufgabe zugrunde, einen Rolladenkasten sowie ein Verfahren zu dessen Herstellung zu schaffen, welcher nicht nur in einer gewünschten Länge lieferbar ist, ohne aus mehreren Stücken zusammengesetzt werden zu müssen, sondern welcher darüber hinaus vor allem auch weiter verbesserte Wärmedämmeigenschaften hat.

Hinsichtlich des Rolladenkastens wird diese Aufgabe dadurch gelöst, daß daß die Länge des Hohlziegels mindestens 90 cm beträgt und daß mindestens die horizontal verlaufenden Wände der Hohklkammern einschließlich ihrer horizontal verlaufenden Zwischenwände eine Wandstärke von weniger als 12 mm haben.

Hinsichtlich des Verfahrens wird die der Erfindung zugrundeliegende Aufgabe dadurch gelöst, daß die in dem Rolladenkasten vorgesehenen Hohlräume mit einem Mindestquerschnitt von 22 x 60 mm² extrudiert werden und der Rolladenkasten auf eine Länge von mindestens 90 cm extrudiert wird.

Durch die schmale Ausbildung der horizontalen Wände, welche die einzelnen Hohlkammern des Rolladens begrenzen und durch die relativ großen Querschnitte der einzelnen Hohlkammern sind die Wärmedämmeigenschaften der erfindungsgemäß hergestellten Rolladenkästen gegenüber den bekannten Rolladenkästen aus Ziegeltonmaterial nochmals erheblich verbessert. Die große Länge der erfindungsgemäßen Rolladenkästen ermöglicht es, übliche Fenster- und Türbreiten mit einem einzigen Rolladenkastenteil zu überbrücken.

Bevorzugte Ausführungsformen der Erfindung sind dadurch gekennzeichnet, daß die Länge der einstückigen Ziegelmaterialblöcke mindestens 1,20 m, vorzugsweise mindestens 1,60 m beträgt, wobei auch einstückige Ziegelblöcke von über 2,50 m Länge (konkret 2,60 ml in der Praxis realisierbar sind. Derartige Rolladenkästen können also von vornherein in der richtigen gewünschten Länge aus einem Stück geliefert werden und bedürfen keiner weiteren Bearbeitung vor dem Einsatz an einer Baustelle. Sie müssen also insbesondere nicht aus einzelnen Stücken zusammengesetzt und verklebt und auch nicht mit Armierungselementen vergossen werden. Dabei ist die Herstellung einstückiger Ziegelblöcke mit dem Profil eines Rolladenkastens in Längen von mehr als 90 cm, wie sie üblicherweise für Rolläden benötigt werden, zwar einerseits schwieriger als die Herstellung der bekannten Formziegel, läßt sich jedoch in einer Art Extrusionsverfahren wirtschaftlich durchführen.

Bezüglich des Herstellungsverfahrens wird daher die der Erfindung zugrundeliegende Aufgabe dadurch gelöst, daß das formbare Ziegeltonmaterial durch eine entsprechende Matrix bzw. Preßform auf eine Mindestlänge von 90 cm extrudiert wird, wobei die in dem Rolladenkasten vorgesehenen Hohlräume mit einem Mindestquerschnitt von 22 x 60 mm² hergestellt werden. Hinter der Extrudierdüse oder -Matrix wird der zunächst noch weiche Kasten aus Ziegelmaterial zweckmäßigerweise von einer Fördereinrichtung aufgenommen und entsprechend der Extrudiergeschwindigkeit möglichst spannungsfrei weitertransportiert.

Bei dem erfindungsgemäßen Rolladenkasten weisen die das U-Profil bildenden Wände, also die beiden je einen U-Schenkel bildenden Wände und der sie verbindende Quersteg Hohlkammern auf. Derartige Hohlkammern verbessern die Wärmedämmeigenschaften des Rolladenkastens. Da wegen der erfindungsgemäß einstückigen Ausführung des Rolladenkastens keine stirnseitigen Verklebungen von Formsteinen mehr erforderlich sind, müssen auch die für eine Verklebung erforderlichen Querschnittflächen nicht mehr vorhanden sein, so daß die Hohlkammerquerschnitte, bezogen auf den Gesamtquerschnitt des Rolladenkastens, einen erheblich größeren Anteil an dem Gesamtquerschnitt des Rolladenkastens haben können.

Es sind deshalb Ausführungsformen der Erfindung bevorzugt, bei welchen mindestens einer der beiden Schenkel des U-Profils, nämlich der beim Einbau jeweils der Innenseite eines Gebäudes zugewandte Schenkel, vorzugsweise aber auch der außenliegende Schenkel und der Quersteg im Schnitt einen Hohlraumanteil aufweisen, der mindestens 50 % der Gesamtquerschnittsfläche des Schenkels bzw. Quersteges ausmacht. In besonders bevorzugten Varianten liegt dieser Querschnittsflächenanteil der Hohlräume sogar in der Größenordnung von etwa 60 % und darüber. Dabei ist es schon aufgrund der Herstellungsweise bevorzugt, wenn die Rolladenkästen als Hohlkammerprofile mit durchgehend konstantem Profilquerschnitt hergestellt werden. Die Querschnittsverhältnisse und damit auch die Wärmeleiteigenschaften sind dann überall senkrecht zur Längsrichtung des Rolladenkastens gleich. Das günstige Querschnittsverhältnis von Hohlraum-querschnitt zu dem Querschnitt des Ziegelmaterials selbst erreicht man, indem die Wände der Hohlkammern nach außen hin, insbesondere aber auch die Zwischenwände der Hohlkammern eine entsprechend geringe Wandstärke haben.

Bevorzugt sind daher Ausführungsformen der Erfindung, bei welcher insbesondere die horizontal verlaufenden Wände der Hohlkammern, d.h. die Zwischenwände in den vertikal verlaufenden U-Schenkeln und die an die Außenseite des U-Profils sowie auf der Innenseite des U-Profils angrenzenden Wände der Hohlkammern des Quersteges eine maximale Wandstärke von weniger als 10 mm und besonders bevorzugt von weniger als 8 mm haben. In der Praxis wurden versuchsweise bereits Wandstärken bis herab zu 5 mm realisiert. Wie bereits erwähnt, kommt es dabei vor allem darauf an, daß die Wände, die horizontal verlaufen und damit Wärmeleitungsbrücken von der Außenseite des Rolladenkastens in Richtung der Innenseite bilden. Dennoch sollten auch die Wandstärken der vertikal verlaufenden Wände der Hohlkammern ein Maß von 12 mm, vorzugsweise von 10 mm, nicht übersteigen.

Weiterhin sollten die Hohlkammern soweit als möglich denselben Querschnitt aufweisen, zumindest aber eine dem Betrag nach im wesentlichen gleiche Querschnittsfläche aufweisen.

Hierdurch erzielt man auf den Gesamtquerschnitt bezogen relativ homogene und optimierte Eigenschaften, z.B. bezüglich Wärmeleitung und mechanischer Festigkeit.

Die oben verwendeten Begriffe "vertikal" und "horizontal" beziehen sich selbstverständlich auf die übliche Einbaurichtung eines Rolladenkastens, bei welcher das U-Profil nach unten weist, der Quersteg also oben horizontal verläuft und die beiden U-Schenkel vertikal nach unten gerichtet sind. Die Längsrichtung des Rolladenkastens ist im Einbauzustand selbstverständlich ebenfalls horizontal.

In der bevorzugten Variante der Erfindung sind zur Verbesserung der Wärmedämmung die Hohlräume der Schenkel und des Quersteges des U-Profils mit Wärmedämmaterial gefüllt, vorzugsweise mit PU-Schaum ausgeschäumt. Auch bei einer solchen Variante erweisen sich der konstante Profilquerschnitt und die betragsmäßig gleichen Querschnittsflächen der Hohlräume als äußerst günstig, weil dann nämlich der PU-Schaum aus einer den Hohlräumen entsprechenden Anzahl von Rohren oder Düsen, welche in die Hohlräume eingeschoben werden können, mit konstanter Füllrate gefüllt werden kann, wobei die Rohre bzw. Düsen in allen Hohlräumen mit der gleichen Geschwindigkeit zurückgezogen werden, während gleichzeitig aus allen Rohren dieselbe Menge an PU-Schaum oder einem sonstigen Wärmedämmaterial austritt. Da die Hohlräume dem Betrag nach in etwa gleiche Querschnittsflächen und damit insgesamt auch ein identisches Volumen haben, sind bei einer solchen Vorgehensweise alle Hohlräume gleichmäßig gefüllt.

Die Gesamtwandstärke der Schenkel des U-Profils sollte höchstens 50 mm, vorzugsweise jedoch weniger 40 mm, z.B. 38 mm, betragen, wobei das Innenmaß der Hohlkammern der Schenkel in Dickenrichtung der Schenkel mindestens jeweils 24 mm, vorzugsweise mindestens 26 bis 28 mm betragen sollte. Die Außenmaße des Rolladenkastens entsprechen den üblichen Anforderungen und Normen für alle gängigen Mauerwerksarten und betragen z.B. 300 x 300 mm² im Querschnitt oder auch mehr, zum Beispiel 300 x 365 mm², mit einem lichten Innenmaß zwischen den Schenkeln von mindestens 200 bis 225 mm und einer etwas größeren lichten Höhe vom inneren Grund des U-Profils bis zu der durch die Schenkelenden definierten Ebene.

Die freien Endflächen der beiden U-Schenkel, welche dem Quersteg des U-Profils abgewandt sind, weisen vorzugsweise eine Nut zur Einlage von Armierungsmaterial auf, möglichst in Verbindung mit einer Aluminiumschiene, die als Putz- bzw. Putzrand- oder -Eckschiene dient. Die Armierung kann beispielsweise erforderlich sein, wenn der Rolladenkasten vor Fertigstellung eines Sturzes größere Lasten aufnehmen muß oder wenn bei Überlängen, von z.B. 3 m oder mehr, zwei erfindungsgemäße Rolladenkästen miteinander verbunden werden müssen.

Trotz der relativ geringen Wandstärken und des relativ großen Anteils der Hohlräume am Gesamtquerschnitt der U-Schenkel und des Quersteges ist der Rolladenkasten insgesamt von völlig ausreichender Stabilität und kann ohne weiteres die herkömmlichen, aus Ziegelformsteinen zusammengesetzten Rolladenkästen auch in statischer Hinsicht ersetzen. Der Rolladenkasten selbst ist jedoch kein tragendes statisches Element eines Gebäudes, sondern trägt Lasten allenfalls solange, bis ein über dem Rolladenkasten zu gießender Sturz fertiggestellt oder ein entsprechender Träger eingebaut ist. Gleichzeitig ist der neue Rolladenkasten leichter und vor allem wegen des geringeren Einsatzes von Personal bei der Herstellung auch preiswerter. Auf der Oberseite, d.h. auf der Außenseite des Quersteges des U-Profils, weist der Rolladenkasten vorzugsweise mindestens eine im wesentlichen nutartige Betonverfülltasche auf. Diese dient dazu, den Rolladenkasten fest mit dem Beton eines unmittelbar darüberzugießenden Fenster- oder Türsturzes oder aber auch einer Betondecke zu verbinden, indem man bei der Herstellung des Sturzes oder der Decke den Beton auf die Oberseite des Rolladenkastens gleßt und in die Betonverfülltasche einfließen läßt. Vorzugsweise sind zwei derartige Betonverfültaschen vorgesehen, wobei mindestens eine der Wände der nutartigen Betonverfülltaschen eine Hinterschneidung bildet, indem sie gegenüber der Außenfläche des Quersteges und gegenüber einer Senkrechten hierzu schräg verläuft. Dabei sollten die Wände zweier verschiedener Betonverfülltaschen in entgegengesetzte Richtungen geneigt sein, so daß sich insgesamt, nach dem Aushärten des in beiden Betonverfülltaschen gleichzeitig eingreifenden Betonmatedals die Verkeilungswirkung einer Schwalbenschwanzverbindung ergibt. Ein Vorteil dieser Betonverfülltaschen liegt auch in der Vermeidung eines Luftspaltes, der ansonsten, zum Beispiel nach dem Aushärten des Sturzes, aufgrund von Belastungen oder Belastungswechseln, durch thermische Spannungen, Setzen des Gebäudes etc. zwischen dem Sturz und dem Rolladenkasten entstehen kann. Selbst wenn der Rolladenkasten nicht fest am Sturz verankert wird, so bildet der vom Sturz in die Betonverfülltasche hineinragende Teil zumindest eine Art Labyrinth und verhindert einen Zugluftspalt.

Für die Herstellung und für den Transport hat es sich als günstig erwiesen, wenn das U-Profil durch einen die U-Öffnung verschließenden Abschlußdeckel zu einem geschlossenen Kastenprofil ergänzt ist. Dabei ist dieser Abschlußdeckel herausbrechbar und lediglich über Sollbruchstellen mit den freien Enden der U-Schenkel, vorzugsweise an deren Innenwand, verbunden.

Bei der Herstellung wird, wie bereits erwähnt, das Ziegeltonmaterial durch eine Form bzw. Matrix extrudiert, wobei der Austrittsquerschnitt der Extrudierdüse bzw. -Matrix dem Querschnitt des Ziegelrohlinges entspricht. Es versteht sich, daß für die Hohlraumbildung diese Matrix kein ebenes Formteil sein kann, sondern zum Beispiel bis an die Matrixöffnung heranreichende Dorne oder oder dergleichen aufweist, welche die entstehenden Hohlräume definieren und um welche herum das weiche Ziegeltonmaterial extrudiert wird. Bei der Verwendung einer solchen Form oder Matrix ist außerdem zu berücksichtigen, daß das Ziegeltonmaterial auch nach dem Austritt aus der Extrudierdüse oder -Matrix immer noch etwas aufquellen kann, die letztlich entstehenden Wandstärken also im allgemeinen etwas größer sind als die durch die Matrix freigelassenen Extrudierspalte.

Erfindungsgemäß soll die Herstellung der Rolladenkästen durch Extrusion so erfolgen, daß die Querschnittsflächen der Hohlräume mindestens 22 x 60 mm² betragen. Unabhängig von der Querschnittsform, die nach Möglichkeit einfach rechteckig ist, sollte der Betrag der Querschnittsfläche mindestens 1000 mm² betragen. Dementsprechend beträgt die Zahl der in einem der Schenkel vorzusehenden Hohlräume bei gegebenen Querschnittsabmessungen des Schenkels von maximal 50 x 350 mm zum Beispiel sechs, vorzugsweise jedoch weniger als fünf.

Der Quersteg weist vorzugsweise ebenfalls nur fünf oder weniger Hohlkammern auf, was sich schon aus der Forderung nach gleichen Querschnittsfl ächen, bezogen auf die Hohlkammern der Schenkel, ergibt. Aufgrund der üblicherweise bogenförmig entsprechend einem halben Kreis- oder U-Bogen gekrümmten Innenfläche des Quersteges ergibt sich zumindest im Eckbereich, d.h. am Übergang zwischen Quersteg und Schenkeln eine von der Rechteckform abweichende Querschnittsform der Hohlkammern, wenn man in diesen Bereichen nicht übermäßig große Wandstärken vorsehen will. Auch die hinter die Ebene der Außenfläche des Quersteges zurückspringenden Betonverfülltaschen erzwingen gegebenenfalls eine von einer bevorzugten Rechteckform abweichende Querschnittsform der Hohlräume im Bereich des Quersteges.

Nach der Extrusion wird der Rohling in üblicher Weise gebrannt, um zu einem harten und widerstandsfähigen, einstückigen Rolladenkasten aus Ziegelmaterial zu werden.

Eine weitere, zweckmäßige Ergänzung des erfindungsgem äßen Rolladenkastens ist eine auf den Rolladenkasten aufsetzbare Sturzschalung, ebenfalls aus Ziegelmaterial. Diese wird in völlig analoger Weise wie der Rolladenkasten hergestellt und besteht wiederum aus mehreren zusammenhängenden, dünnwandigen Hohlräumen bzw. einem Hohlraumprofil von insgesamt mindestens 90 cm Länge. Im Profil hat diese Sturzschalung einen in etwa L-förmigen Querschnitt, wobei die innere Begrenzung des L-Profils am Übergang zwischen den beiden L-Schenkeln, vorzugsweise bogenförmig gerundet ist. An der unteren, auf den Rolladenkasten aufsetzbaren L-Schenkelfläche hat diese Sturzschalung in der bevorzugten Ausführungsform einen in eine der Betonverfülltaschen in etwa passend einsetzbaren Steg. Auf diese Weise kann die Sturzschalung zusammen mit dem Rolladenkasten verklebt bzw. vergossen werden.

Soweit die Stege vorhanden sind, sollten sie nach Möglichkeit über Sollbruchstellen mit dem betreffenden L-Schenkel des Sturzschalungsprofils verbunden sein. damit sie gegebenenfalls abgeschlagen werden können, wenn sie auf einen Rolladenkasten ohne eine derartige Tasche oder Nut aufgesetzt werden sollen, insbesondere wenn es sich um einen herkömmlichen Rolladenkasten handelt, der mit dem Rolladenkasten gemäß der vorliegenden Erfindung nur die generelle, U-förmige Querschnittsform gemeinsam hat.

Auch das Sturzschalungsprofil ist, ebenso wie das Rolladenkastenprofil, ein extrudiertes Hohlkammerprofil mit den gleichen bevorzugten Varianten hinsichtlich der Wandstärken der Hohlkammern.

Diese Art von Sturzschalung ist eine sogenannte "verlorene Schalung", das heißt, nach dem Vergießen mit Beton und entsprechenden Armierungen bleibt diese aus Ziegelmaterial bestehende Schalung eingebaut und Teil des Sturzes. Auch hier hat man durch die Verwendung von Ziegeltonmaterial wiederum einen mit dem übrigen Mauerwerk homogenen Putzträger und aufgrund der Hohlkammern eine verbesserte Wärmeisolierung, da der mit viel Armierungsstahl gefüllte Betonsturz selbst im allgemeinen keine guten Wärmeisolationseigenschaften aufweist. Die erfindungsgemäße Sturzschalung kann einseitig nur innen oder außen oder auf beiden Seiten, das heißt, in Verlängerung beider Schenkel des Rolladenkastens angeordnet werden.

Der vertikal verlaufende Schenkel des in etwa L-förmigen Sturzschalungsprofils kann wahlweise auch noch durch Aufsetzen bzw. Aufstecken von Verlängerungsleisten verlängert werden. Diese Verlängerungsleisten bestehen ebenfalls aus Ziegeltonmaterial und sind vorzugsweise einfache Rechteckrohre oder dergleichen, die Standardabmessungen haben, um stufenweise eine Anpassung an eine gewünschte Standardhöhe einer Sturzschalung, gegebenenfalls auch in Verbindung mit einer Deckenschalung, vornehmen zu können. Diese Verlängerungen werden durch im Querschnitt Doppel-T-förmige Kunststoffverbinder auf die freie Kante des vertikalen L-Schenkels des Sturzschalungsprofils aufgesteckt. Durch Aufstecken weiterer Kunststoffverbinder mit Doppel-T-förmigem Querschnitt können zusätzliche Verlängerungsleisten auf eine bereits vorhandene Verlängerungsleiste aufgesetzt werden.

Weitere Vorteile, Merkmale und Anwendungsmöglichkeiten der vorliegenden Erfindung werden deutlich anhand der folgenden Beschreibung bevorzugter Ausführungsformen und der dazugehörigen Figuren. Es zeigen:
- Figur 1: einen Rolladenkasten aus Ziegelmaterial im Querschnitt mit einem vergrößert herausgezeichneten Endbereich eines Schenkels,
- Figur 2: den Querschnitt einer anderen Ausführungsform eines Rolladenkastens aus Ziegelmaterial,
- Figur 3: einen Rolladenkasten mit aufgesetztem Sturzschalungsprofil, sowie getrennt ein weiteres Sturzschalungsprofil im Querschnitt und
- Figur 4a-c: einen Rolladenkasten mit Sturzschalungsprofil sowie die Verlängerungsmöglichkeiten des Sturzschalungsprofils durch aufgesetzte Leisten.

Man erkennt den in Figur 1a perspektivisch angedeuteten Rolladenkasten mit U-förmigem Querschnitt, wobei der eine U-Schenkel mit 1 und der andere mit 2 bezeichnet ist. Der die beiden Schenkel 1, 2 verbindende Quersteg des U-Profils ist mit 3 bezeichnet. Senkrecht zur Zeichenebene weist dieser einstückig homogen aufgebaute Rolladenkasten eine Länge von mindestens 90 cm auf, ohne daß das Ziegelmaterial irgendeine Unterbrechnung durch eine Klebstelle oder sonstige Verbindung aufweist. Der Rolladenkasten ist ein Hohlkammerprofil mit einem durchgehend konstanten Querschnitt. Die beiden U-Schenkel 1, 2 weisen jeweils vier vertikal übereinander angeordnete Hohlkammern 4 von jeweils gleichem rechteckigem Querschnitt auf. Der Quersteg 3 weist in seinem der Außenseite zugewandten Bereich ebenfalls drei rechteckige Hohlkammern 4 gleichen Querschnittes wie die Hohlkammern 4 der Schenkel 1, 2 auf, hat jedoch zusätzlich im Eckbereich, d.h. im Übergangsbereich zwischen Quersteg 3 und den Schenkeln 1, 2 weitere Hohlkammern 4', die einen näherungsweise dreieckigen Querschnitt haben und deren Innenwände den wesentlichen Teil eines U-förmigen Bogens definieren, welcher einen Teil der Innenfläche des Rolladenkastens definiert. Im Vergleich zum Stand der Technik erscheinen insbesondere die vergleichsweise großen Querschnittsflächen der Hohlkammern 4, 4' und die entsprechend dünnen Wände 5, 5' und 6, 6' der Hohlkammern auf. Dabei sind insbesondere die Wände 5, 5' der Hohlkammern 4, 4', welche horizontal verlaufen, relativ dünn ausgeführt, da der Wärmetransport vom Gebäudeinneren nach außen bzw. umgekehrt genau entlang dieser Richtung verläuft. Die vertikalen Wände 6, 6' der Hohlkammern sind ebenfalls relativ dünn, dürfen jedoch mit Blick auf ihre geringere Bedeutung für die Wärmedämmung und andererseits unter dem Gesichtspunkt einer wünschenswerten mechanischen Stabilität auch etwas dicker sein. Praktisch lassen sich jedoch derartige Rolladenkästen mit vernünftigen statischen Eigenschaften realisieren, bei welchen keine der Wände 5, 6 dicker als 6 mm ist.

Die rechteckigen Hohlkammern 4, welche genau in der Ecke am Übergang der Schenkel 1, 2 zum Quersteg 3 angeordnet sind, können einerseits den Schenkein 1,2, andererseits jedoch auch dem Quersteg 3 zugerechnet werden. Bei der hier dargestellten Variante, bei welcher man aufgrund der Form und Anordnung der Hohlräume 4 diese den Schenkeln 1, 2 zuordnet, weisen die Schenkel 4 und der Quersteg fünf Hohlkammern auf. Bei einer anderen Ausgestaltung, bei welcher die rechteckigen Hohlkammern im Eckbereich dem Quersteg zuzuordnen wären, könnte dieser auch sechs oder sieben Hohlkammern aufweisen, wobei eine solche Maximalzahl jedoch nach Möglichkeit nicht überschritten werden sollte, um das Verhältnis von Hohlraumquerschnitt zu Gesamtquerschnitt und insbesondere die Gesamtquerschnittsfläche der horizontalen Wände 5, 5' in einem günstigen Bereich zu halten.

Figur 1b zeigt ein Detail der freien Enden der Schenkel 1, 2, welche wie dargestellt, eine Armierungsnut 7 aufweisen, in welche bei Bedarf Armierungsstäbe aus Stahl eingelegt und vergossen werden können. Die Armierungsnut 7 wird von Wänden 8, 9 begrenzt, die entweder gleich dick sein können, oder aber, wie dargestellt, eine unterschiedliche Dicke haben können. Die mit d1 bis d3 bezeichneten Maße haben in der bevorzugten Ausführungsform der Erfindung entweder die Maße d1 = 15, d2 = 8 und d3 = 15 oder aber d1 = 15, d2 = 11 und d3 = 12 mm. Die Tiefe d1 der Armierungsnut 7 beträgt ebenfalls in der bevorzugten Ausführungsform der Erfindung etwa 15 mm, während die Wandstärke e2 der Wand 5 zwischen Nut 7 und der darüberliegenden Hohlkammer 4 ähnlich wie die übrigen Trennwände 5 zwischen den Hohlkammern eine Stärke von etwa 5 mm haben sollte. Die Wandstärke am Grund der Nut 7 ist mit e1 bezeichnet.

In einer anderen Ausführungsform gemäß Figur 2 weisen die Schenkel 1, 2 und der Quersteg 3 jeweils nur drei Hohlkammern auf. Außerdem sind in der Oberseite des Quersteges 3 zwei Betonverfülltaschen 12 mit geneigten Seitenwänden 13, 14 bzw. 13', 14' vorgesehen, deren Breite mit f bezeichnet ist. Abgesehen von der Zahl der Hohlkammern 4 unterscheiden sich die Schenkel 1, 2 nicht von der in Figur 1 dargestellten Variante. Jedoch weichen die Querschnittsformen der Kammern 4" unter Anpassung einerseits an den bogenförmigen Verlauf der Innenfläche des U-Profils und andererseits an die durch eine zurückspringende Außenwand gebildeten Betonverfülltaschen 12 deutlich von den Querschnittformen der Hohlkammern 4 oder 4'. Auch die mittlere Hohlkammer 4"' hat unter Anpassung an den U-Bogen einen von der Rechteckform abweichenden Querschnitt, könnte jedoch auch ohne weiteres einen rechteckigen Querschnitt haben.

Die Betonverfülltaschen 12 haben schräg verlaufende und eine Hinterschneidung bildende Wände 13,13'. Die Wände 14,14' der beiden Betonverfülltaschen 12 verlaufen hierzu parallel, könnten jedoch auch flacher, steiler oder auch senkrecht zur Ebene der Außenfl äche oder aber entgegengesetzt geneigt und ebenfalls eine Hinterschneidung bildend verlaufen. Beim Gießen eines Sturzes oder einer Decke (wobei beliebige Armierungen oberhalb der Oberfläche der Wand 5" angeordnet sein können), läßt man die Betonmasse auch auf die horizontale Außenfläche des Rolladenkastens fließen, wobei die Betonmasse in die bereits erwähnten Betonverfülltaschen 12 eindringt. Nach dem Aushärten greift dann der einstückige Betonblock mit seinen in die Betonverfülltaschen 12 ragenden Ausläufern auch in die Hinterschneidungen ein, die durch die entsprechend geneigt verlaufenden Wände 13, 13' gebildet werden, so daß der Rolladenkasten fest an dem darüber gegossenen und mit Hilfe entsprechender Armierungen gegebenenfalls einen Sturz oder dergleichen bildenden Betonblock verankert ist. Dabei ist der Rolladenkasten auch bei dem bisher praktisch realisierten Maximalmaß von 2,60 m Länge und den geringen Wandstärken von im Mittel 5 bis 6 mm hinreichend stabil, um die Last eines darauf gegossenen Betonsturzes solange zu tragen, bis dieser ausgeh ärtet ist und selbst die tragende Funktion übernimmt. Gegebenenfalls kann jedoch der Rolladenkasten zusätzlich von unten abgestützt oder durch in die Nut 7 eingegossene Armierungen weiter versteift werden.

Als weiteren Unterschied gegenüber der in Figur 1 dargestellten Ausführungsformen erkennt man unten in Figur 2 eine Abschlußplatte 10, die den freien U-Querschnitt des Rolladenkastens verschließt und die über Sollbruchstellen 11 mit den freien Enden der Schenkel 1, 2 an deren Innenflächen verbunden ist. Die Sollbruchstellen 11 sind dabei bewußt etwas nach innen verlagert worden weg von der freien Innenkante der Schenkel 1, 2, da durch das Herausbrechen der Abschlußplatte 10 im Bereich der Sollbruchstellen möglicherweise Grate stehenbleiben oder aber etwas mehr Material wegbricht, wobei jedoch nach Möglichkeit die Stirnflächen bzw. Kanten der Schenkel 1, 2 hiervon nicht beeinträchtigt werden sollen. Insbesondere werden diese Kanten üblicherweise durch eine daran zu befestigende Schiene abgedeckt, wobei ein Bruchgrat möglicherweise störend sein könnte.

Die Stirnseiten der erfindungsgem äßen Rolladenkä sten werden vorzugsweise durch eine bündig eingesetzte, U-förmige Scheibe abgedeckt. Diese Scheibe oder dieses Kopfstück weist vorzugsweise auch Halterungs- und Lagerelemente für eine Rolladenwelle und/oder für einen Rolladengurt, einen Motor oder dergleichen auf.

Die bündig eingesetzte Scheibe besteht im allgemeinen aus Spanplattenmaterial, kann jedoch auch aus Ziegelmaterial bestehen. Insbesondere kann auch eine Ziegelblende stirnseitig auf den Rolladenkasten aufgesetzt werden. Vorzugsweise wird eine solche Stirnscheibe oder Kopfstück in den U-Bogen des Rolladenkastens eingeklebt, beim Aufsetzen einer Blende stirnseitig aufgeklebt.

Der erfindungsgemäße Rolladenkasten erfordert zu seiner Herstellung und Fertigstellung nur wenig manuelle Arbeit und ist deshalb preiswert. Trotz der durchgehend einstückigen Herstellung entsprechend langer Ziegelrohlinge können die Wandstärken relativ gering gehalten werden, so daß der erfindungsgemäße Rolladenkasten sehr gute Wärmedämmeigenschaften hat.

Dies gilt insbesondere, wenn die erfindungsgemäß vorgesehenen, relativ großen Hohlräume auch noch mit einem Wärmedämmaterial ausgefüllt bzw. ausgeschäumt werden, so daß auch Konvektion innerhalb dieser Hohlräume verhindert wird.

In Figur 3 erkennt man wiederum den Rolladenkasten 1 mit je einer innen und außen aufgesetzten Sturzschalung 20 in Form eines jeweils L-förmigen Profils, bestehend aus einem vertikalen Schenkel 22 und einem horizontalen Schenkel 23.

Die Schenkel 22, 23 sind rechtwinklig aneinander gesetzt und bilden außen eine entsprechende Rechteckkante, während der innere Übergang zwischen den Schenkeln 22, 23 bogenförmig gerundet ist, wobei sich die bogenförmige Rundung bis zum Ende des horizontalen Schenkels 23 erstreckt. Der Radius dieses Bogens entspricht näherungsweise auch dem Bogenradius auf der Innenseite des Rolladenkastens, auch wenn es hier grundsätzlich nicht auf übereinstimmende Krümmungsradien ankommt. Durch diese Form wird jedoch die isolierende Luftschicht im unteren Bereich des Sturzes verstärkt, wo dieser einen hohen Anteil an Armierungsstahl enthält, der relativ gut wärmeleitend ist. Zur Unterscheidung der Profile 20 von den U-Schenkeln 1 und 2 des U-Profils nach den Figuren 1 und 2 sind die vertikalen Wände der Hohlkammern 24 hier mit 26 und die horizontalen Wände mit 25 bezeichnet

Unten in Figur 3 zwischen den beiden Schenkeln des Rolladenkastens 1 ist die Sturzschalung 20 nochmals im Querschnitt dargestellt. Man erkennt, daß auch die Sturzschalung 20 aus einem Hohlkammerprofil besteht mit Hohlkammern 24 und 24', die in ihrer Form, Größe und Gesamtquerschnittsfläche den Hohlkammern 4, 4' und 4" des Rolladenkastenprofils gemäß Figuren 1 und 2 in etwa entspricht. Zu beachten ist vor allem, daß in der bevorzugten Variante das Sturzschalungsprofil einen unten auf der Außenseite des Schenkels 23 angesetzten Steg 21 aufweist, der in seinem Querschnitt der Betonverfülltasche 12 entspricht und in diese einsetzbar ist. Hierdurch wird die Sturzschalung 20 in sehr einfacher Weise auf der Oberseite des Rolladenkastens positioniert und fixiert. Wie in Figur 3 dargestellt, können zwei Sturzschalungsprofile 20 auf der Innenwandseite und Außenwandseite des Rolladenkastens aufgesetzt werden und schließen dann mit ihren Außenflächen der L-Schenkel 22 mit den Außenflächen der Schenkel 2 des Rolladenkastens bündig ab.

Es versteht sich, daß das rechte und linke Sturzschalungsprofil 20 oben in Figur 3 miteinander identisch sind, das heißt, das rechts erkennbare Profil 20 braucht lediglich um eine (in der Zeichenebene liegende) vertikale Achse gedreht zu werden, damit man das links dargestellte Sturzschalungsprofil erhält.

Der Steg 21 wird in die Betonverfülltasche 12 eingesetzt und kann diese mehr oder weniger ausfüllen. Gegebenenfalls kann auch ein Kleber in die Betonverfülltasche 12 eingebracht werden, so daß die Sturzschalung 20 vor dem Ausgießen mit Beton bereits eine feste Einheit mit dem Rolladenkasten 1 bildet. Wenn der Beton jedoch dünnflüssig ist bzw. bindefähige, dünnflüssige Bestandteile erhält, kann dieser auch zwischen den beiden Sturzschalungsprofilen 20 auf der Oberseite des Rolladenkastens 1 bis in die Betonverfülltaschen 12 einfließen und so die feste Verbindung zwischen der Sturzschalung und dem Rolladenkasten herstellen.

Der Steg 21 ist vorzugsweise über eine Sollbruchstelle 27 mit der Unterseite des horizontalen L-Schenkels 23 verbunden und kann bei Bedarf abgeschlagen werden, wenn nämlich der Rolladenkasten, auf welchen diese Schalung aufgesetzt wird, die Betonverfülltaschen 12 nicht aufweist. Insbesondere können die erfindungsgemäßen Sturzschalungsprofile 20 auch auf beliebige andere Rolladenkästen aufgesetzt werden.

Wenn die Sturzschalungen, wie in Figur 3 dargestellt, innen und außen aufgesetzt sind, werden noch Armierungsstähle hauptsächlich im unteren Bereich des zwischen den Sturzschalungen 20 definierten, U-förmigen Hohlraumes eingelegt und anschließend wird der Hohlraum mit Beton aufgefüllt, wobei Beton, Armierung und Sturzschalung nach dem Aushärten eine feste Einheit bilden, die überdies auch noch mit dem Rolladenkasten 1 fest verbunden ist.

Anstelle der äußeren Sturzschalung 20 kann jedoch beispielsweise auch eine durchgehende äußere Deckenschalung oder dergleichen vorgesehen werden.

In Figur 4a ist eine solche Situation dargestellt, wo die Sturzschalung 20 nur einseitig auf den Rolladenkasten 1 aufgesetzt ist, während auf der anderen Seite eine andere Art von Schalung vorgesehen werden kann.

Die Figuren 4b und 4c veranschaulichen darüber hinaus eine Verlängerunsmöglichkeit für den vertikalen Schenkel 22 des Sturzschalungsprofiles 20. Hierzu sind kurze, im Querschnitt Doppel-T-förmige Verbindungselemente 31 vorgesehen, deren lichter Abstand zwischen dem unteren und oberen T-Balken gerade der Dicke des Schenkels 22 und auch der aufzusetzenden Hohlleiste 30 entspricht. Die Leiste 30 besteht ebenfalls aus Ziegeltonmaterial und ist als hohles Rechteckprofil ausgebildet. Die Leiste 30 muß nicht von quadratischem Querschnitt sein, sondem kann einen beliebigen Rechteckquerschnitt haben mit einem Höhenmaß, welches möglichst dem Unterschied zwischen zwei Standardmaßen für einen Tür- oder Fenstersturz entspricht.

In Figur 4c ist eine Sturzschalung 20 mit einer aufgesetzten Leiste 30 dargestellt, wobei die Leiste 30 ihren Halt durch die aufgesteckten Verbindungselemente 31 erhält. Wie man sich leicht vorstellen kann, können nunmehr auf die Leiste 30 weitere Verbindungselemente 31 aufgesteckt werden, und es kann anschließend eine weitere Verlängerungsleiste aufgesetzt werden. Darüber hinaus kann auch diese Leiste wiederum durch weitere Leisten aufgestockt werden, bis das gewünschte Maß einer Sturzhöhe erreicht ist.

Dies erleichtert die Lagerhalterung, da nur ein Typ von Sturzschalungsprofilen 20 vorgesehen werden muß, neben den relativ einfach herzustellenden und zu lagernden Hohleisten 30.

Wie man anhand der Figuren 1a,b und 2 erkennt, ist mit a die Gesamthöhe eines Rollladenkastens bezeichnet, während b die Gesamtbreite des Kastenquerschnittes definiert. Mit c ist die lichte Weite des den Rolladen aufnehmenden Hohlraumes des Rolladenkastens bezeichnet, und d gibt die Dicke der U-Schenkel 1, 2 des U-Profils wieder.

## Patentansprüche

1. Rolladenkasten mit einem im wesentlichen U-förmigen Querschnitt und bestehend aus Ziegelmaterial, wobei der Rolladenkasten aus einem durchgehend einstückigen Hohlziegel hergestellt ist und seine das U-Profil bildenden Schenkel (1,2) und der sie verbindende Quersteg (3) Hohlkammern aufweisen, **dadurch gekennzeichnet,** daß die Länge des Hohlziegels mindestens 90 cm beträgt und daß mindestens die horizontal verlaufenden Wände (5) der Hohlkammern (4) einschließlich ihrer horizontal verlaufenden Zwischenwände eine Wandstärke von weniger als 12 mm haben.

2. Rolladenkasten nach Anspruch 1, **dadurch gekennzeichnet,** daß die horizontal verlaufenden Wände (5) der Hohlkammern (4) einschließlich der horizontal verlaufenden Zwischenwände eine Wandstärke von weniger als 10 mm haben.

3. Rolladenkasten nach Anspruch 2, **dadurch gekennzeichnet,** daß die horizontal verlaufenden Wände (5) der Hohlkammern (4), einschließlich ihrer horizontal verlaufenden Zwischenwände eine Wandstärke von weniger als 8 und insbesondere eine Wandstärke von etwa 5 bis 6 mm haben.

4. Rolladenkasten nach einem der Ansprüche 1 bis 3, **dadurch gekennzeichnet,** daß die Länge des Hohlziegels mindestens 1,2 m, vorzugsweise mehr als 1,6 m beträgt.

5. Rolladenkasten nach einem der Ansprüche 1 bis 3, **dadurch gekennzeichnet,** daß auch die vertikal verlaufenden Seitenwände (6, 6') der Hohlkammern (4, 4', 4", 4"') Wandstärken von weniger als 12 mm, vorzugsweise von weniger als 10 mm, insbesondere eine Wandstärke von etwa 5 bis 6 mm haben.

6. Rolladenkasten nach einem der Ansprüche 1 bis 4, **dadurch gekennzeichnet,** daß die in Längsrichtung verlaufenden Hohlkammern (4, 4', 4", 4"') des Rolladenkastens einen über ihre Länge konstanten Querschnitt haben.

7. Rolladenkasten nach Anspruch 5, **dadurch gekennzeichnet,** daß alle Hohlkammern (4, 4', 4", 4"') eine dem Betrag nach im wesentlichen gleiche Querschnittsfläche haben.

8. Rolladenkasten nach einem der Ansprüche 1 bis 7, **dadurch gekennzeichnet,** daß die das U-Profil bildenden seitlichen Schenkel (1, 2) jeweils mindestens drei vertikal übereinander angeordnete Hohlkammern aufweisen, welche vorzugsweise jeweils einen identischen Querschnitt aufweisen.

9. Rolladenkasten nach einem der Ansprüche 1 bis 7, **dadurch gekennzeichnet,** daß der Quersteg mindestens drei Hohlkammern aufweist, von denen mindestens zwei im Eckbereich angeordnete Hohlkammern (4', 4") eine von den übrigen Hohlkammern (4, 4"') abweichende Querschnittsform haben.

10. Rolladenkasten nach einem der Ansprüche 1 bis 7, **dadurch gekennzeichnet,** daß die Schenkel (1, 2) des U-Profils eine Gesamtwandstärke von maximal 50, vorzugsweise weniger als 40 mm haben, während das Maß der Hohlkammern (4) in Dickenrichtung der Schenkel mindestens jeweils 24 mm, vorzugsweise mindestens 26 bis 28 mm beträgt.

11. Rolladenkasten nach einem der Ansprüche 1 bis 10, **dadurch gekennzeichnet,** daß seine Außenquerschnittsmaße 300 x 300 mm² bis 300 x 365 mm² betragen, wobei der lichte Abstand zwischen den U-Schenkeln sowie die Innenhöhe des U-Profils mindestens je 200 mm betragen.

12. Rolladenkasten nach einem der Ansprüche 1 bis 11, **dadurch gekennzeichnet,** daß die dem Quersteg (3) abgewandten Endflächen der Schenkel je eine in Längsrichtung des Rolladenkastens verlaufende Armierungsnut (7) für die Einlage von in der Nut (7) zu vergießenden Armierungsstäben aufweist.

13. Rolladenkasten nach einem der Ansprüche 1 bis 7, **dadurch gekennzeichnet,** daß die Hohlkammern (4, 4', 4", 4"') mit einem wärmeisolierenden Schaummaterial gefüllt sind.

14. Rolladenkasten nach Anspruch 13, **dadurch gekennzeichnet,** daß die Hohlräume (4, 4', 4", 4"') mit Polyurethan ausgeschäumt sind.

15. Rolladenkasten nach einem der Ansprüche 1 bis 14, **dadurch gekennzeichnet,** daß mindestens die Außenflächen der U-Schenkel (1, 2) eine strukturierte Oberfläche für eine verbesserte Putzhaftung aufweisen.

16. Rolladenkasten nach einem der Ansprüche 1 bis 15, **dadurch gekennzeichnet,** daß auf der Außenseite des Querstegs mindestens eine nutartige Tasche (12) vorgesehen ist.

17. Rolladenkasten nach Anspruch 16, **dadurch gekennzeichnet,** daß die Tasche (12) mindestens eine eine Hinterschneidung bildende, geneigte Wand (13, 13') aufweist.

18. Rolladenkasten nach Anspruch 16 oder 17, **dadurch gekennzeichnet,** daß zwei Betonverfülltaschen (12) auf der Außenseite des Quersteges (3) vorgesehen sind, deren Wände (13, 14, 13', 14') bezüglich einer Senkrechten zur Außenfläche des Quersteges (3) geneigt verlaufen.

19. Rolladenkasten nach einem der Ansprüche 1 bis 18, **dadurch gekennzeichnet,** daß er bezüglich einer Längsmittelebene (15) symmetrisch ausgebildet ist.

20. Rolladenkasten nach einem der Ansprüche 1 bis 19, **dadurch gekennzeichnet,** daß die Öffnung des U-Profils einen die freien Enden der Schenkel (1, 2) miteinander verbindenden, herausbrechbaren Abschlußdeckel (10) aufweist.

21. Rolladenkasten nach Anspruch 20, **dadurch gekennzeichnet,** daß der Abschlußdeckel (10) über Sollbruchstellen (11) an den Innenflächen der Schenkel (1, 2) fixiert ist.

22. Rolladenkasten nach einem der Ansprüche 1 bis 21, **dadurch gekennzeichnet,** daß er eine auf die Oberseite des Rolladenkastens (1) aufgesetzte Sturzschalung (20) aufweist, welche aus einem im wesentlichen L-förmigen Hohlraum profil von mindestens 90 cm Länge besteht.

23. Rolladenkasten nach Anspruch 22, **dadurch gekennzeichnet,** daß der Übergang zwischen den L-Schenkeln (22, 23) des Sturzschalungsprofils (20) innen abgerundet ist.

24. Rolladenkasten nach Anspruch 22 oder 23, **dadurch gekennzeichnet,** daß die Außenseite des auf die Oberseite des Rolladenkastens (1) aufsetzbaren L-Schenkel des Sturzschalungsprofils (20) einen vorzugsweise über eine Sollbruchstelle mit dem L-Schenkel (23) verbundenen Steg (21) aufweist, welcher komplementär zu einer in der Rolladenkastenoberseite ausgebildeten Betonverfülltasche (12) ausgebildet ist.

25. Rolladenkasten nach einem der Ansprüche 22 bis 24, **dadurch gekennzeichnet,** daß auf den vertikalen L-Schenkel (22) der Sturzschalung (20) aufsetzbare Verlängerungsleisten vorgesehen sind.

26. Rolladenkasten nach Anspruch 25, **dadurch gekennzeichnet,** daß im Querschnitt Doppel-T-förmige Verbindungselemente aus Kunststoff zwischen dem vertikalen L-Schenkel und einer Verlängerungsleiste (30) vorgesehen sind.

27. Verfahren zum Herstellen eines Rolladenkastens aus Ziegelmaterial (Ziegelton), wobei das formbare Ziegeltonmaterial in der gewünschten Querschnittform des Rolladenkastens extrudiert wird, **dadurch gekennzeichnet,** daß die in dem Rolladenkasten vorgesehenen Hohlräume mit einem Mindestquerschnitt von 22 x 60 mm² extrudiert werden und der Rolladenkasten auf eine Länge von mindestens 90 cm extrudiert wird.

28. Verfahren nach Anspruch 27, **dadurch gekennzeichnet,** daß während der Herstellung das U-förmige Rolladenkastenprofil durch eine zusätzliche Abdeckplatte zu einem Kastenprofil ergänzt durch eine entsprechende Matrix extrudiert wird.

29. Verfahren nach einem der Ansprüche 27 oder 28, **dadurch gekennzeichnet,** daß die wirksame Querschnittsfläche der Hohlräume unabhängig von der Querschnittsform mindestens 1000 mm² beträgt.

## Claims

1. A roller shutter case of a substantially U-shaped cross-section and comprising brick material, wherein the roller shutter case is made from a hollow brick which is in one piece throughout and its limbs (1. 2) forming the U-shaped profile and the transverse web (3) connecting the limbs have hollow chambers, characterised in that the length of the hollow brick is at least 90 cm and at least the horizontally extending walls (5) of the hollow chambers (4) inclusive of their horizontally extending intermediate walls are of a wall thickness of less than 12 mm.

2. A roller shutter case according to claim 1 characterised in that the horizontally extending walls (5) of the hollow chambers (4) inclusive of the horizontally extending intermediate walls are of a wall thickness of less than 10 mm.

3. A roller shutter case according to claim 2 characterised in that the horizontally extending walls (5) of the hollow chambers (4) inclusive of their horizontally extending intermediate walls are of a wall thickness of less than 8 and in particular a wall thickness of about 5 to 6 mm.

4. A roller shutter case according to one of claims 1 to 3 characterised in that the length of the hollow brick is at least 1.2 m. preferably more than 1.6 m.

5. A roller shutter case according to one of claims 1 to 3 characterised in that the vertically extending side walls (6. 6') of the hollow chambers (4, 4', 4", 4"') also involve wall thicknesses of less than 12 mm, preferably less than 10 mm. in particular a wall thickness of about 5 to 6 mm.

6. A roller shutter case according to one of claims 1 to 4 characterised in that the hollow chambers (4. 4'. 4". 4"') of the roller shutter case. which extend in the longitudinal direction, are of a cross-section which is constant over their length.

7. A roller shutter case according to claim 5 characterised in that all hollow chambers (4, 4', 4", 4"') are of a cross-sectional area which is substantially the same in terms of magnitude.

8. A roller shutter case according to one of claims 1 to 7 characterised in that the lateral limbs (1, 2) forming the U-shaped profile each have at least three hollow chambers which are arranged in vertically superposed relationship and which are preferably each of an identical cross-section.

9. A roller shutter case according to one of claims 1 to 7 characterised in that the transverse web has at least three hollow chambers of which at least two hollow chambers (4'. 4") arranged in the corner region are of a cross-sectional shape that differs from the other hollow chambers (4, 4''').

10. A roller shutter case according to one of claims 1 to 7 characterised in that the limbs (1. 2) of the U-shaped profile are of a total wall thickness of a maximum of 50, preferably less than 40 mm. while the dimension of the hollow chambers (4) in the thickness direction of the limbs is at least 24 mm in each case, preferably at least 26 to 28 mm.

11. A roller shutter case according to one of claims 1 to 10 characterised in that its external cross-sectional dimensions are 300 x 300 mm2 to 300 x 365 mm², wherein the internal spacing between the limbs of the U-shape and the internal height of the U-shaped profile are at least 200 mm respectively.

12. A roller shutter case according to one of claims 1 to 11 characterised in that the end faces of the limbs, which are remote from the transverse web (3). each have a reinforcing groove (7) extending in the longitudinal direction of the roller shutter case, for the insertion of reinforcing bars to be cast in the groove (7).

13. A roller shutter case according to one of claims 1 to 7 characterised in that the hollow chambers (4, 4', 4", 4"') are filled with a heat-insulating foam material.

14. A roller shutter case according to claim 13 characterised in that the hollow chambers (4, 4', 4", 4"') are foam-filled with polyurethane.

15. A roller shutter case according to one of claims 1 to 14 characterised in that at least the outside faces of the limbs (1. 2) of the U-shape have a structured surface for improved plaster adhesion.

16. A roller shutter case according to one of claims 1 to 15 characterised in that at least one groove-like pocket (12) is provided on the outward side of the transverse web.

17. A roller shutter case according to claim 16 characterised in that the pocket (12) has at least one inclined wall (13, 13') forming an undercut configuration.

18. A roller shutter case according to claim 16 or claim 17 characterised in that there are provided two concrete filling pockets (12) on the outward side of the transverse web (3), the walls (13, 14, 13', 14') thereof extending inclinedly with respect to a line perpendicular to the outside face of the transverse web (3).

19. A roller shutter case according to one of claims 1 to 18 characterised in that it is of a symmetrical configuration with respect to a longitudinal central plane (15).

20. A roller shutter case according to one of claims 1 to 19 characterised in that the opening of the U-shaped profile has a closure cover (10) which interconnects the free ends of the limbs (1, 2) and which can be broken off.

21. A roller shutter case according to claim 20 characterised in that the closure cover (10) is fixed to the inside faces of the limbs (1, 2) by way of desired-rupture locations (11).

22. A roller shutter case according to one of claims 1 to 21 characterised in that it has a lintel casing (20) which can be fitted on to the top side of the roller shutter case (1) and which comprises a substantially L-shaped hollow-chamber profile member of at least 90 cm in length.

23. A roller shutter case according to claim 22 characterised in that the transition between the limbs (22, 23) of the L-shape of the lintel casing member (20) is rounded off at the inside.

24. A roller shutter case according to claim 22 or claim 23 characterised in that the outside of the limb, which can be fitted on to the top side of the roller shutter case (1), of the L-shape of the lintel casing member (20) has a web (21) which is preferably connected to the limb (23) of the L-shape by way of a desired-rupture location and which is of a complementary configuration to a concrete filling pocket (12) in the top side of the roller shutter case.

25. A roller shutter case according to one of claims 22 to 24 characterised in that there are provided prolongation bars which can be fitted on to the vertical limb (22) of the L-shape of the lintel casing (20).

26. A roller shutter case according to claim 25 characterised in that there are provided connecting elements of a double-T-shaped cross-section and comprising plastics material between the vertical limb of the L-shape and a prolongation bar (30).

27. A process for producing a roller shutter case of brick material (brick clay). wherein the shapable brick material is extruded in the desired cross-sectional shape of the roller shutter case, characterised in that the hollow spaces provided in the roller shutter case are extruded with a minimum cross-section of 22 x 60 mm² and the roller shutter case is extruded to a length of at least 90 cm.

28. A process according to claim 27 characterised in that during the production procedure the U-shaped roller shutter case profile, supplemented by an additional cover plate to constitute a box profile, is extruded through a suitable die.

29. A process according to one of claims 27 and 28 characterised in that the effective cross-sectional area of the hollow spaces independently of the cross-sectional shape is at least 1000 mm².

## Revendications

1. Caisson pour volet roulant, ayant une section transversale essentiellement en forme de U et constituée d'un matériau de type brique, dans lequel le caisson pour volet roulant est fabriqué à partir d'une brique creuse monobloc continue, et ses branches (1, 2) formant le profil en U et la traverse (3) qui les relie comportent des compartiments creux, caractérisé en ce que la longueur de la brique creuse est d'au moins 90 cm et qu'au moins les parois qui s'étendent horizontalement (5) des compartiments creux (4), y compris leurs cloisons intermédiaires qui s'étendent horizontalement, ont une épaisseur de paroi inférieure à 12 mm.

2. Caisson pour volet roulant selon la revendication 1, caractérisé en ce que les parois qui s'étendent horizontalement (5) des compartiments creux (4), y compris les cloisons intermédiaires qui s'étendent horizontalement, ont une épaisseur de paroi inférieure à 10 mm.

3. Caisson pour volet roulant selon la revendication 2, caractérisé en ce que les parois qui s'étendent horizontalement (5) des compartiments creux (4), y compris leurs cloisons intermédiaires qui s'étendent horizontalement, ont une épaisseur de paroi inférieure à 8 mm, et en particulier une épaisseur de paroi d'environ 5 à 6 mm.

4. Caisson pour volet roulant selon l'une des revendications 1 à 3, caractérisé en ce que la longueur de la brique creuse est d'au moins 1,2 m, et de préférence est supérieure à 1,6 m.

5. Caisson pour volet roulant selon l'une des revendications 1 à 3, caractérisé en ce que les parois latérales qui s'étendent verticalement (6, 6') des compartiments creux (4, 4', 4", 4"') ont elles aussi une épaisseur de paroi inférieure à 12 mm, de préférence inférieure à 10 mm, et en particulier une épaisseur de paroi d'environ 5 à 6 mm.

6. Caisson pour volet roulant selon l'une des revendications 1 à 4, caractérisé en ce que les compartiments creux (4, 4', 4", 4"') du caisson pour volet roulant, compartiments qui courent dans la direction longitudinale, ont une section transversale constante sur toute leur longueur.

7. Caisson pour volet roulant selon la revendication 5, caractérisé en ce que tous les compartiments creux (4, 4', 4", 4"') ont des aires en section transversale essentiellement identiques.

8. Caisson pour volet roulant selon l'une des revendications 1 à 7, caractérisé en ce que les branches latérales (1, 2) formant le profil en U possèdent chacune au moins 3 compartiments creux superposés dans le sens vertical, qui de préférence ont tous des sections transversales identiques.

9. Caisson pour volet roulant selon l'une des revendications 1 à 7, caractérisé en ce que la traverse comporte au moins 3 compartiments creux, au moins 2 des compartiments creux (4', 4") disposés aux sommets ayant une forme en section transversale différente de celle des autres compartiments creux (4, 4"').

10. Caisson pour volet roulant selon l'une des revendications 1 à 7, caractérisé en ce que les branches (1, 2) du profil en U ont une épaisseur totale de paroi au plus égale à 50 mm, et de préférence inférieure à 40 mm, tandis que la dimension de chacun des compartiments creux (4) dans le sens de l'épaisseur des branches est d'au moins 24 mm, et de préférence d'au moins 26 à 28 mm

11. Caisson pour volet roulant selon l'une des revendications 1 à 10, caractérisé en ce que ses dimensions extérieures en section transversale sont de 300 x 300 mm² à 300 x 365 mm², la distance libre entre les branches du U, ainsi que la hauteur intérieure du profil en U, étant chacune d'au moins 200 mm.

12. Caisson pour volet roulant selon l'une des revendications 1 à 11, caractérisé en ce que les surfaces terminales des branches, opposées à la branche (3), comportent chacune une gorge (7) pour armature, courant dans la direction longitudinale du caisson pour volet roulant, destinée à recevoir des barres d'armature devant être coulées dans la gorge (7).

13. Caisson pour volet roulant selon l'une des revendications 1 à 7, caractérisé en ce que les compartiments creux (4, 4', 4", 4"') sont remplis d'un matériau mousse isolant thermique.

14. Caisson pour volet roulant selon la revendication 13, caractérisé en ce que les espaces creux (4, 4', 4", 4"') sont remplis de mousse de polyuréthane.

15. Caisson pour volet roulant selon l'une des revendications 1 à 14, caractérisé en ce qu'au moins les faces extérieures des branches (1, 2) du profil en U ont une surface structurée, pour améliorer l'adhérence de l'enduit.

16. Caisson pour volet roulant selon l'une des revendications 1 à 15, caractérisé en ce qu'au moins une poche (12), en forme de gorge, est prévu sur la face extérieure de la traverse.

17. Caisson pour volet roulant selon la revendication 16, caractérisé en ce que la poche (12) comporte au moins une paroi inclinée (13, 13') formant une contre-dépouille.

18. Caisson pour volet roulant selon la revendication 16 ou 17, caractérisé en ce que 2 poches (12) pour remplissage de béton sont prévues sur la face extérieure de la traverse (3), poches dont les parois (13, 14, 13', 14') sont inclinées, par rapport à une verticale, vers la surface extérieure de la traverse (3).

19. Caisson pour volet roulant selon l'une des revendications 1 à 18, caractérisé en ce qu'il est réalisé symétrique par rapport à un plan longitudinal central (15).

20. Caisson pour volet roulant selon l'une des revendications 1 à 19, caractérisé en ce que l'ouverture du profil en U comporte un couvercle de fermeture (10), pouvant être rompu, et qui relie l'une à l'autre les extrémités libres des branches (1, 2).

21. Caisson pour volet roulant selon la revendication 20, caractérisé en ce que le couvercle de fermeture (10) est fixé par l'intermédiaire de points de rupture (11) aux surfaces intérieures des branches (1, 2).

22. Caisson pour volet roulant selon l'une des revendications 1 à 21, caractérisé en ce qu'il comporte un coffrage de linteau (20), disposé sur la face supérieure du caisson pour volet roulant (1), coffrage qui est constitué d'un profil creux, ayant essentiellement la forme d'un L, et dont la longueur est d'au moins 90 cm.

23. Caisson pour volet roulant selon la revendication 22, caractérisé en ce que la transition entre les branches (22, 23) du L du profil (20) de coffrage de linteau est intérieurement arrondie

24. Caisson pour volet roulant selon la revendication 22 ou 23, caractérisé en ce que la face extérieure de la branche, pouvant être placée sur la face supérieure du caisson pour volet roulant (1), du profil (20) de coffrage de linteau en L, présente une traverse (21), de préférence reliée à la branche (23) du L par l'intermédiaire d'un point de rupture, traverse qui a une forme complémentaire de celle d'une poche (12) pour remplissage de béton, réalisée dans la face supérieure du caisson pour volet roulant.

25. Caisson pour volet roulant selon l'une des revendications 22 à 24, caractérisé en ce qu'on prévoit des baguettes de prolongement, pouvant être placées sur la branche verticale (22) du coffrage de linteau (20) en L.

26. Caisson pour volet roulant selon la revendication 25, caractérisé en ce qu'on prévoit des éléments de liaison dont la section transversale a la forme d'un double T, en un matériau plastique, entre la branche verticale du L et une baguette de prolongement (30).

27. Procédé de fabrication d'un caisson pour volet roulant en un matériau de type brique (terre à brique), dans lequel le matériau façonnable de type terre à brique est extrudé pour prendre la forme voulue en section transversale du caisson pour volet roulant, caractérisé en ce que les espaces creux prévus du caisson pour volet roulant sont extrudés avec une section transversale minimale de 22 x 60 mm², et le caisson pour volet roulant est extrudé sur une longueur d'au moins 90 cm.

28. Procédé selon la revendication 27, caractérisé en ce que, pendant la fabrication, le profil en U du caisson pour volet roulant est, en étant complété par une plaque de couverture additionnelle pour former un profil en caisson, extrudé par une matrice correspondante

29. Procédé selon l'une des revendications 27 ou 28, caractérisé en ce que l'aire utile en section transversale des espaces creux est d'au moins 1000 mm², indépendamment de la forme de la section transversale.
